# EUROPÄISCHE PATENTSCHRIFT

(11) **EP 0 268 910 B1**
(45) Veröffentlichungstag und Bekanntmachung des Hinweises auf die Patenterteilung: **04.09.1991**
(21) Anmeldenummer: 87116456.2
(22) Anmeldetag: 07.11.1987
(51) Int. Cl.: B22D 11/04

(54) **Kokille zum Stranggiessen von Stahlband**
Continuous-casting mould for steel strip
Lingotière pour la coulée continue de bande en acier

(30) Priorität: 27.11.1986 DE 3640525
(43) Veröffentlichungstag der Anmeldung: 01.06.1988
(73) Patentinhaber: SMS SCHLOEMANN-SIEMAG AKTIENGESELLSCHAFT, 40237 Düsseldorf (DE)
(72) Erfinder: Streubel, Hans, D-4006 Erkrath 1 (DE); Golla, Rainer, D-4000 Düsseldorf (DE); Kolakowski, Manfred, D-4006 Erkrath (DE)
(74) Vertreter: Müller, Gerd, Dipl.-Ing.

(56) Entgegenhaltungen:
- EP-A- 0 149 734
- DE-A- 887 990
- DE-A- 2 409 820
- US-A- 4 207 941
- PATENT ABSTRACTS OF JAPAN, Band 6, Nr. 163 (M-152)[1041], 26. August 1982; & JP-A-57 79 047 (NIPPON KOKAN K.K.) 18-05-1982

## Beschreibung

Die Erfindung betrifft eine Kokille zum Stranggießen von Stahlband mit gekühlten Breitseitenwänden und Schmalseitenwänden, wobei die Breitseitenwände einen trichterförmigen Eingießbereich bilden, der zu den Schmalseiten und in Gießrichtung auf das Format des gegossenen Bandes reduziert ist.

Eine derartige, durch die EP-A-0 149 734 bekannt gewordene Stranggießkokille besteht aus einem unteren Teil mit parallelen Seitenwänden und einem oberen Teil, dessen Breitseitenwände sich vom unteren Teil zu Schaffung eines Raumes für ein in die Schmelze eintauchendes Gießrohr bis zur Kokillenoberkante trichterförmig erweitern. Dabei liegen Gießspiegel und Beginn der Strangschalenbildung im geneigten Wandbereich. Die Form des Eingießbereichs wird durch den Durchmesser und die Eintauchtiefe des Gießrohres sowie durch den erforderlichen Sicherheitsabstand der Unterkante des Gießrohres von den Breitseitenwänden bestimmt.

Durch die DE-OS-24 09 820 ist eine nicht zur Aufnahme eines Tauchgießrohres vorgesehene Stranggießkokille mit der Schrumpfung des Stranges angepaßter Neigung der Kokillenwände bekannt, wobei die Kokillenwände oberhalb des Punktes der ersten Erstarrung der Strangschale zueinander parallel gestaltet sind.

Aufgabe der Erfindung ist die Schaffung einer Stranggießkokille der obigen Gattung mit geringer Strangschalenbelastung unmittelbar unterhalb des Gießspiegels.

Nach der Erfindung wird die gestellte Aufgabe dadurch gelöst, daß die Breitseitenwände im Eingießbereich aus je einem ersten Abschnitt die zueinander im wesentlichen parallel verlaufen und je einem daran anschließenden auf die Dicke des Gießformats reduzierenden Abschnitt bestehen und die ersten Abschnitte bis unterhalb der beim Gießbetrieb einzustellenden Gießspiegelebene in den Bereich der ersten Strangschalenbildung reichen.

Der Erfinder hat zunächst erkannt, daß die Form des gesamten Eingießbereichs nicht zwangsläufig von Durchmesser und Eintauchtiefe des Gießrohres abhängen muß, sondern oberhalb des Gießspiegels in gewissem Umfang frei gestaltet werden kann. Durch den erfindungsgemäßen parallelen Verlauf der Breitseitenwände im Bereich des Gießspiegels wird eine verformungsfreie Führung der noch dünnen Strangschale unmittelbar unterhalb des Gießspiegels erreicht.

Um der Gefahr einer Längs-rißbildung zu begegnen, können die Breitseitenwandungen im ersten Abschnitt geringfügig von der Parallelität abweichen und zur Erzeugung von Druckspannungen in der Strangschale in Gießrichtung eine geringe Neigung zueinander aufweisen.

Die ersten Abschnitte der Breitseitenwände haben vorteilhaft eine in Gießrichtung gemessene Länge von 150 - 350 mm.

In weiterer Ausbildung der Erfindung schließen sich an die ersten Abschnitte der Breitseitenwände ebene und/oder gewölbte zweite Abschnitte absatzfrei an.

In der Zeichnung ist ein Ausführungsbeispiel der Erfindung dargestellt. Es zeigen
- Fig. 1: die Draufsicht einer Bandgießkokille mit erweitertem Eingießbereich,
- Fig. 2: die Innenansicht einer Breitseitenwand der Bandgießkokille mit zugeordneten Schmalseitenwänden und
- Fig. 3: einen Querschnitt der Stranggießkokille gemäß der Linie II-II in Fig. 1.

Bei der dargestellten Stranggießkokille bilden zwei gegenüberliegende Breitseitenwände 1, 2 und zwei zwischen parallelen Seitenbereichen der Breitseitenwände 1, 2 angeordnete Schmalseitenwände 3, 4 den Formraum. Zur Kühlung der Breitseitenwände 1, 2 sind diese mit Kanälen 5 versehen, denen Kühlmittelzu- und -ableitungen 6, 7 zugeordnet sind. Die ebenfalls gekühlten Schmalseitenwände 3, 4 sind durch Spindeln 8 zwischen den Breitseitenwänden 1, 2 verstellbar.

Die Breitseitenwände 1, 2 formen zu ihrer Mitte einen trichterförmig erweiterten Eingießbereich 9 in den ein den flüssigen Stahl einleitendes Gießrohr 10 hineinragt. Jede Breitseitenwand 1, 2 weist an ihrer Innenseite drei Abschnitte unterschiedlicher Kontur auf. Die ersten Abschnitte a, a' verlaufen im wesentlichen parallel zueinander. In diesen Abschnitten erfolgt vom Gießspiegel 11 an die Erstarrung, wobei eine Biegebeanspruchung der noch dünnen Strangschale vermieden wird.

An den Abschnitten b, b' erfolgt die Zurückführung der Strangschale auf die Formatdicke des zu gießenden Bandes. In Fig. 2 ist der Abschnitt b durch eine geneigte Gerade und der Abschnitt b' durch einen Bogen dargestellt, wodurch die möglichen Formgebungen in Gestalt ebener oder gewölbter Flächen oder Kombinationen derselben verdeutlicht werden.

Die Abschnitt c, c' sind im Abstand der Banddicke zueinander angeordnet.

Zur Vermeidung von die Strangschale beanspruchenden Absätzen sind die Übergänge zwischen den Absätzen a, a', b, b' und c, c' bogenförmig gestaltet.

## Patentansprüche

1. Kokille zum Stranggießen von Stahlband mit gekühlten Breitseitenwänden und Schmalseitenwänden, wobei die Breitseitenwände eine trichterförmigen Eingießbereich bilden, der zu den Schmalseiten und in Gießrichtung auf das Format des gegossenen Bandes reduziert ist,
**dadurch gekennzeichnet,**
daß die Breitseitenwände (1, 2) im Eingießbereich (9) aus je einem ersten Abschnitt (a, a'), die zueinander im wesentlichen parallel verlaufen und je einem daran anschließenden, auf die Dicke des Gießformats reduzierenden Abschnitt (b, b') bestehen und die ersten Abschnitte (a, a') bis unterhalb der beim Gießbetrieb einzustellenden Gießspiegelebene in den Bereich der ersten Strangschalenbildung reichen.

2. Kokille nach Anspruch 1,
**dadurch gekennzeichnet,**
daß die ersten Abschnitte (a, a') der Breitseitenwände (1, 2) eine in Gießrichtung gemessene Länge von 150 bis 350 mm haben.

3. Kokille nach Anspruch 1,
**dadurch gekennzeichnet,**
daß sich an die ersten Abschnitte (a, a') der Breitseitenwände (1, 2) ebene und/oder gewölbte Abschnitte (b, b') absatzfrei anschließen.

## Claims

1. Chill mould for the continuous casting of steel strip with cooled wide side walls and narrow side walls, wherein the wide side walls form a funnel-shaped pouring-in region, which is reduced towards the narrow sides and in casting direction to the format of the cast strip, characterised thereby that the wide side walls (1, 2) consist, in the pouring-in region (9), of a respective first portion (a, a'), which extend substantially parallel to one another, and of a respective portion (b, b') adjoining thereat and reducing to the thickness of the casting format, and the first portions (a, a') reach to below the casting surface plane, which arises during the casting operation, in the region of the first strand skin formation.

2. Chill mould according to claim 1, characterised thereby that the first portions (a, a') of the wide side walls (1, 2) have a length of 150 to 350 millimetres measured in casting direction.

3. Chill mould according to claim 1, characterised thereby that flat and/or arcuate portions (b, b') adjoin the first portions (a, a') of the wide side walls without interruption.

## Revendications

1. Lingotière pour la coulée continue de bandes en acier qui comporte des parois latérales larges et des parois latérales étroites, les parois latérales larges délimitant une zone de coulée en forme d'entonnoir qui se rétrécit en direction des côtés étroits dans le sens de la coulée pour atteindre le format de la bande réalisée par coulée, caractérisée en ce que les parois latérales larges (1, 2) comportent, dans la zone de coulée (9), des premiers secteurs (a, a') qui sont essentiellement parallèles l'un à l'autre et d'autres secteurs (b, b') qui leur font suite et qui la rétrécissent de telle sorte qu'elle atteint le format de la bande réalisée par coulée et en ce que les premiers secteurs (a, a') descendent jusqu'au dessous de la surface du métal fondu dans la zone de formation de la croûte solidifiée.

2. Lingotière selon la revendication 1, caractérisée en ce que les premiers secteurs (a, a') des parois latérales larges (1, 2) ont, dans le sens de la coulée, une longueur de 150 à 350 mmL

3. Lingotière selon la revendication 1, caractérisée en ce qu'aux premiers secteurs (a, a') des parois latérales larges (1, 2) des secteurs (b, b') plans et/ou arrondis se raccordent sans discontinuités de tracé de surface.
